# EUROPÄISCHE PATENTSCHRIFT

(11) **EP 0 952 778 B1**
(45) Veröffentlichungstag und Bekanntmachung des Hinweises auf die Patenterteilung: **13.11.2002**
(21) Anmeldenummer: 98903011.9
(22) Anmeldetag: 16.01.1998
(51) Int. Cl.: A47B 57/26

(54) **GESTELL ZUR AUFNAHME EINES ZU TRAGENDEN TEILES**
FRAME TO RECEIVE A PART TO BE CARRIED
CHASSIS DESTINE A RECEVOIR UNE PIECE A PORTER

(30) Priorität: 17.01.1997 DE 19701477
(43) Veröffentlichungstag der Anmeldung: 03.11.1999
(73) Patentinhaber: TRUMPF Kreuzer Medizin Systeme GmbH & Co. KG, 82178 Puchheim (DE)
(72) Erfinder: KREUZER, Friedhelm, D-81247 München (DE)
(74) Vertreter: Prüfer, Lutz H., Dipl.-Phys.
(86) Internationale Anmeldenummer: EP9800225
(87) Internationale Veröffentlichungsnummer: WO98031256

(56) Entgegenhaltungen:
- EP-A- 0 166 095
- DE-A- 3 102 973
- DE-U- 9 306 714
- GB-A- 1 138 757
- US-A- 4 895 331

## Beschreibung

Die vorliegende Erfindung betrifft ein Gestell zur Aufnahme eines zu tragenden Teiles nach dem Oberbegriff des Patentanspruches 1.

Ein solches Gestell ist aus der EP-A- 0 166 095 bekannt.

Aufgabe der Erfindung ist es, ein derartiges Gestell zur Aufnahme eines zu tragenden Teiles so auszubilden, daß die Tragfähigkeit vergrößert wird.

Diese Aufgabe wird durch ein Gestell nach Patentanspruch 1 gelöst.

Das hat den Vorteil, daß sich die beiden Schenkel des Winkelprofiles auch bei hohen Belastungen nicht aufbiegen, weil der erzeugte Formschluß zwischen den beiden Abschnitten der Nut und den Bereichen des Nutsteins zur Stabilisierung der Verbindung beiträgt.

Weiterbildungen der Erfindung sind in den Unteransprüchen gekennzeichnet.

Es folgt die Beschreibung von Ausführungsbeispielen anhand der Figuren. Von den Figuren zeigen
- Fig. 1: eine Querschnittsansicht durch ein Winkelprofil und eines Teiles einer daran befestigten Trageplattform;
- Fig. 2: eine Querschnittsansicht durch eine Nut und einen Nutstein;
- Fig. 3: eine Querschnittsansicht durch einen Nutstein;
- Fig. 4a: eine Querschnittsansicht durch eine Nut;
- Fig. 4b - 4d: Querschnittansichten durch drei verschiedene Nutsteine;
- Fig. 5a: eine Querschnittsansicht durch eine Nut;
- Fig. 5b-5d: Querschnittansichten durch drei verschiedene Nutsteine;
- Fig. 6: eine perspektivische Darstellung eines erfindungsgemäßen Gestells;
- Fig. 7: eine Querschnittsansicht durch ein Winkelprofil und eines Teiles einer daran befestigten Trageplattform in einer weiteren Ausführungsform.

Wie aus Fig. 1 ersichtlich ist, weist ein längliches Winkelprofil 1 zwei Schenkel 2, 3 auf. In der Winkelecke des Winkelprofils verläuft in Längsrichtung des Winkelprofiles 1 eine Nut 4. Die Nut 4 ist aus einem durch die innere Ecke des Winkelprofiles 1 erstreckenden Längsteil 5, das gegen die beiden Schenkel 2, 3 geneigt ist, und einem an dessen Grund dazu quer verlaufenden Querteil 6 gebildet. Das Längsteil 5 schließt mit den beiden Schenkeln 2, 3 jeweils einen Winkel von etwa 45° ein, und das Querteil 6 schließt mit dem Längsteil 5 einen Winkel von etwa 90° ein. Das Querteil 6 ist bezüglich einer in Längsrichtung verlaufenden Mittelebene 7 des Längsteiles 5 symmetrisch ausgebildet und angeordnet.

Das Längsteil 5 ist, wie aus Fig. 2 ersichtlich ist, durch zwei erste Seitenwandungen 8 begrenzt. Das Querteil 6 ist durch an die ersten Seitenwandungen 8 anschließende Vorderwandungen 9, an die Vorderwandungen 9 anschließende zweite Seitenwandungen 10 und eine die zwei zweiten Seitenwandungen 10 verbindende Rückwandung 11 begrenzt. Die Vorderwandung 9 weist jeweils einen an den ersten Seitenwandungen 8 anschließenden ersten Wandabschnitt 12 auf, der senkrecht zu der Mittelebene 7 verläuft. An die ersten Wandabschnitte 12 schließen ein erster Abschnitt 13 und ein zweiter Abschnitt 13 an, die von der Mittelebene 7 wegweisen und mit der Mittelebene 7 jeweils einen Winkel a von ca. 135° einschließen. Die beiden ersten Abschnitte 13, 13' schließen somit zu dem Längsteil 5 hin gesehen einen Winkel α von 90° ein. An die ersten Abschnitte 13, 13' schließt jeweils ein zweiter Wandabschnitt 14 an, der senkrecht zu der Mittelebene 7 verläuft und sich bis zu der jeweiligen zweiten Seitenwandung 10 erstreckt.

In der Nut 4 ist, wie in Fig. 1 gezeigt ist, ein Nutstein 20 angeordnet, der symmetrisch zu der Mittelebene 7 ausgebildet ist. In Fig. 2 ist der Nutstein 20, der als Gewindemutter ausgebildet ist, außerhalb der Nut 4 dargestellt. Wie aus Fig. 2 ersichtlich ist, ist der Nutstein 20 im wesentlichen quaderförmig ausgebildet und weist zwei Seitenflächen 22, eine Bodenfläche 23, eine Deckfläche 23' und eine Vorder- und Rückfläche auf. Parallel zur Mittelebene 7 ist in der Mitte des Nutsteines 20 eine Innengewinde 21 vorgesehen, das sich von der Bodenfläche 23 bis zur Deckfläche 23' erstreckt. Die Breite des Querteiles 6 der Nut 4 ist etwas größer gewählt als die Breite des Nutsteines 20, so daß der Nutstein 20 in Längsrichtung der Nut 4 leicht verschiebbar ist. Die Tiefe des Querteiles 6 der Nut 4 ist größer gewählt als die Höhe des Nutsteines 20. In der Bodenfläche 23 des Nutsteines 20 sind in einem Abstand voneinander zwei parallele rillenförmige Ausnehmungen 24 vorgesehen. Jede Ausnehmung 24 ist durch eine erste Fläche 25, die parallel zur Mittelebene 7 verläuft, eine daran im rechten Winkel anschließende zweite Fläche 26 und einen daran anschließenden ersten bzw. zweiten Bereich 27, 27', die mit der Mittelebene 7 jeweils einen Winkel b von ca. 45° einschließen, begrenzt. Die beiden Bereiche 27, 27' schließen somit zu dem Längsteil 5 hin gesehen einen Winkel β von 90° ein. Der größte Abstand der beiden Bereiche 27, 27' in einer Richtung senkrecht zur Mittelebene 7 ist so gewählt, daß er kleiner als der größte Abstand der beiden Abschnitte 13, 13' in der Richtung senkrecht zur Mittelebene 7 und größer als der kleinste Abstand der beiden Abschnitte 13, 13' in der Richtung senkrecht zur Mittelebene 7 ist. Die Winkel a und b werden so gewählt, daß ihre Summe im wesentlichen 180° ergibt. Die Winkel α und β sind somit im wesentlichen gleich groß. Dadurch wird sichergestellt, daß im zusammengebauten Zustand die beiden Abschnitte 13, 13' und die daran anliegenden beiden Bereiche 27, 27' in flächigem Kontakt sind. Die Deckfläche 23' ist abgerundet, damit der Nutstein 20 leicht an jeder beliebigen Stelle in die Nut 4 eingesteckt werden kann.

Wie in Fig. 1 gezeigt ist, weist ein Befestigungsabschnitt 40 einer Trageplattform 41 eine Ecke mit zwei im rechten Winkel zueinander angeordneten Wänden 42 auf. In der Ecke der Wände 42 ist eine Ausnehmung 43 zum Durchführen einer Schraube 44 vorgesehen. In der Ecke ist zwischen den Wänden 42 ein Rundstab 45 mit einer Bohrung oder Schlitz 46 angeordnet. Der Rundstab 45 liegt im Querschnitt gesehen jeweils mit einem Punkt auf den Wänden 42 auf.

Im Betrieb wird der Nutstein 20 an einer gewünschten Stelle quer in die Nut 4 gesteckt, so daß die beiden Bereiche 27, 27' im wesentlichen parallel zu den beiden Abschnitten 13, 13' verlaufen. Durch die Tiefe der Nut 4, die größer gewählt ist als die Höhe des Nutsteines 20 und durch die abgerundete Deckfläche 23', ist dies einfach möglich. Dann wird die Schraube 44 durch die Bohrung oder den Schlitz 46 des Rundstabes 45, die Ausnehmung 43 und durch das Längsteil 5 geführt und in das Innengewinde 21 des Nutsteines 20 eingeschraubt. Dadurch liegen die Wände 42 an den Schenkeln 2, 3 und die beiden Bereiche 27, 27' flächig an den beiden Abschnitten 13, 13' an. Daher wirkt auf die beiden Abschnitte 13, 13' eine Kraft in Richtung zu der Mittelebene 7 hin, die einem Auseinanderbiegen der Schenkel 2, 3 des Winkelprofiles entgegenwirkt, wodurch das Winkelprofil 1 wesentlich stabiler wird. Der Rundstab 45 bewirkt eine gleichmäßige Aufteilung der Aufhängekräfte auf beide Wände 42 und somit auf beide Schenkel 2, 3.

Wichtig ist, daß die beiden Abschnitte 13, 13' so zu dem Längsteil 5 orientiert sind, daß mittels eines angepaßten Nutsteines 20 im zusammengebauten Zustand eine Kraft erzeugt wird, die zu dem Längsteil 5 hin gerichtet ist, und daß gleichzeitig die beiden Abschnitte 13, 13' durch Kraftschluß miteinander verbunden sind.

In einer in Fig. 3 gezeigten Ausführungsform weist der Nutstein 20 nur eine Ausnehmung 28 auf, die durch eine senkrecht zur Mittelebene 7 angeordnete Rückfläche 29 und den beiden daran seitlich anschließenden Bereichen 27, 27' begrenzt ist.

Alternativ dazu kann der Nutstein 20 die Ausnehmungen 24 oder die Ausnehmung 28 in der Boden- und Deckfläche 23, 23' aufweisen. Dadurch wird der Zusammenbau des Gestells erleichtert, da beim Einsetzen des Nutsteins 20 in die Nut nicht auf die Bodenfläche 23 geachtet werden muß, die zu den Vorderwandungen 9 weisen müßte.

In einer in Fig. 4a gezeigten Ausführungsform weist die Vorderwandung 9 in einer Richtung quer zur Längsrichtung der Nut die Form eines Zylindersegmentes 30 auf, das direkt an die erste Seitenwandung 8 anschließt. Das Zylindersegment 30 ist durch einen dritten Wandabschnitt 31, der senkrecht zu der Mittelebene 7 verläuft, mit der zweiten Seitenwandung 10 verbunden. Der Abschnitt des Zylindersegements 30, der von der Mittelebene 7 wegweist, bildet den ersten bzw. zweiten Abschnitt 13, 13'. Der dazu passende Nutstein 20 weist, wie in Fig. 4b gezeigt, in der Bodenfläche 23 in einer Richtung quer zur Mittelebene zwei zu den Zylindersegmenten passende Hohlzylindersegmente 34 auf. Die Zylinder- und die Hohlzylindersegmente 30, 34 sind als Kreiszylindersegmente ausgebildet. Der Radius und der Abstand der Zylindersegmente 30 entsprechen etwa dem Radius und dem Abstand der Hohlzylindersegmente 34.

In einer weiteren in Fig. 4d gezeigten Ausgestaltung weist der Nutstein 20 nur eine Ausnehmung 28 auf, die durch eine Rückwand 29 und einen daran anschließenden ersten und zweiten Bereich 27, 27' begrenzt ist. Die Krümmung und der Abstand der beiden Bereiche 27, 27' entspricht der Krümmung und dem Abstand der beiden Abschnitte 13, 13'. Alternativ können die Boden- und Deckfläche 23, 23' die Ausnehmung 28 oder die zwei Hohizylindersegmente 34, wie in Fig. 4c gezeigt ist, aufweisen.

In einer in Fig. 5a gezeigten Ausführungsform ist anstatt des in Fig. 4 gezeigten Zylindersegmentes 30 ein vierter Wandabschnitt 32 vorgesehen, der im Querschnitt gesehen als gleichschenkliges Dreieck ausgebildet ist. Bei dieser Ausführungsform bilden die jeweils an den dritten Wandabschnitt 31 anschließenden Schenkel des vierten Wandabschnittes 32 den ersten bzw. zweiten Abschnitt 13, 13'. Die beiden Abschnitte 13, 13' schließen mit der Mittelebene 7 jeweils einen Winkel a von ca. 120° ein. Der Nutstein 20 weist, wie in Fig. 5b gezeigt ist, zwei dreiecksförmige Ausnehmungen 24' auf. Die Ausnehmungen 24' weisen jeweils einen zu der Mittelebene 7 weisenden ersten bzw. zweiten Bereich 27, 27' auf, die mit der Mittelebene jeweils einen Winkel b von ca. 60° einschließen.

In einer weiteren in Fig. 5c gezeigten Ausführungsform weist der Nutstein 20 nur eine Ausnehmung 28' auf, die durch eine Rückwand 29' und die zwei daran angrenzenden Bereiche 27, 27' begrenzt ist. Alternativ können die Boden- und Deckfläche 23 des Nutsteines 20 die eine Ausnehmung 28 oder die beiden Ausnehmungen 24', wie in Fig. 5d gezeigt ist, aufweisen.

Obwohl der Querteil 6 und der Nutstein 20 als symmetrisch zu der Mittelebene 7 beschrieben wurden, ist dies nicht notwendig, und der Querteil 6 und der Nutstein 20 können auch nicht symmetrisch zu der Mittelebene 7 ausgebildet sein.

Der Winkel a liegt bevorzugt in einem Bereich von 110°-160°, und der Winkel b liegt bevorzugt in einem Bereich von 70°-20°. Die Winkel a und b werden so gewählt, daß ihre Summe im wesentlichen 180° ergibt. Somit liegen die Winkel α und β bevorzugt in einem Bereich von 20° - 70°.

In Fig. 6 ist ein Beispiel einer Anwendung des erfindungsgemäßen Gestelles gezeigt. Zwei Winkelprofile 1 sind auf zwei Trägern 60 befestigt, an denen jeweils Rollen 61 angeschraubt sind. An den beiden Winkelprofilen 1 ist die Trageplattform 41 und eine Schublade 62 mittels eines der in Fig. 1 - 5 gezeigten Nutsteines 20 in einer passenden Nut 4 befestigt. Durch die hohe Stabilität ist keine Querverstrebung zwischen den Winkelprofilen 1 notwendig.

Die Winkelprofile können als Strangpreßprofile ausgebildet sein. Die Strangpreßprofile können beispielsweise aus Aluminium bestehen.

In Fig. 7 ist eine weitere Ausführungsform dargestellt. Die in Fig. 7 gezeigte Ausführungsform unterscheidet sich von der in Fig. 1 darin, daß die in Fig. 4 gezeigte Nut 4 und der in Fig. 4a gezeigte Nutstein 20 in dem Winkelprofil 1 vorgesehen sind, und daß anstatt des Rundstabes 45 ein Keil 50 vorgesehen ist. Der Keil 50 weist eine Bohrung 51 zur Aufnahme der Schraube 44 auf. Der Keil 50 liegt mit seinen den Wänden 42 zugewandten Rändern 52 an den Wänden 42 an.

Durch die in Fig. 1 bis Fig. 5 gezeigten Nuten 4 und Nutsteine 20 wird ein Form-/Kraftschluß zwischen den beiden Abschnitten des Querteiles 6 und den daran anliegenden beiden Bereichen der Nutsteine 20 bewirkt, wodurch das gesamte Profil steifer wird.

## Patentansprüche

1. Gestell zur Aufnahme eines zu tragenden Teiles, mit einem Paar sich parallel zueinander erstreckender Winkelprofile (1) mit jeweils zwei entlang einer Kante unter einem Winkel zusammenstoßenden Schenkeln (2, 3),
einer sich parallel zur Kante erstreckende Nut (4) mit einem durch die Kante hindurchgehenden und gegen die beiden Schenkel (2, 3) geneigten Längsteil (5) und einem sich beidseitig des Längsteiles (5) erstreckenden Querteil (6) an dem Grund des Längsteiles (5) mit einem ersten und einem zweiten Abschnitt (13, 13') und in jedem der Längsteile (5) der Nuten (4) eingreifenden Schrauben (44) und damit zusammenwirkenden und in den Querteilen (6) angeordneten Nutsteinen (20) zum Befestigen des zu tragenden Teiles an dem Gestell,
wobei die Nutsteine (20) mit jeweils einem ersten Bereich (27) und einem zweiten Bereich (27') an den beiden Abschnitten (13, 13') anliegen,
**dadurch gekennzeichnet, daß**
die beiden Abschnitte (13, 13') des Querteiles (6) und die daran anliegenden beiden Bereiche (27, 27') des Nutsteines (20) jeweils so zueinander geneigt sind, daß ein Formschluß zwischen Nutstein (20) und dem Querteil (6) entsteht.

2. Gestell nach Anspruch 1,
**dadurch gekennzeichnet, daß**
die beiden Abschnitte (13, 13') und die beiden Bereiche (27, 27') zu dem Längsteil (5) hin gesehen jeweils einen Winkel (α, β) von weniger als 180° miteinander einschließen.

3. Gestell nach Anspruch 1 oder 2,
**dadurch gekennzeichnet, daß**
wenigstens einer der Abschnitte (13, 13') und der damit in Eingriff befindlichen Bereich (27, 27') in einer Richtung quer zur Längsrichtung der Nut (4) die Form eines Zylindersegmentes (30) bzw. die Form eines Hohlzylindersegmentes (34) aufweisen.

4. Gestell nach einem der Ansprüche 1 bis 3,
**dadurch gekennzeichnet, daß**
die Schraube (44) an ihrem dem Grund abgewandten äußeren Ende ein Element aufweist, welches mit seinem Rand (52) an den Schenkeln (2, 3) bzw. den an den Schenkeln (2, 3) anliegenden Wandungen (42) des zu tragenden Teiles anliegt.

## Claims

1. Frame for receiving a supporting part, having a pair of corner profiles (1) extending parallel to one another and each having two legs (2, 3) abutting at an angle along one edge, a groove (4) extending parallel to the edge and having a longitudinal portion (5) passing through the edge and inclined relative to the two legs (2, 3) and a transversal portion (6) extending on both sides of the longitudinal portion (5) at the base of the longitudinal portion (5) with first and second sections (13, 13') and screws (44) engaging in each of the longitudinal portions (5) of the grooves (4) and groove nuts (20) interacting therewith and disposed in the transversal portions (6) for securing the part to be supported on the frame, the groove nuts (20) each being in contact by a first region (27) and a second region (27') with the two sections (13, 13'), **characterized in that** the two sections (13, 13') of the transversal portion (6) and the two regions (27, 27') of the groove nut (20) in contact therewith are each inclined relative to the other so that a positive fit is formed between groove nut (20) and the transversal portion (6).

2. Frame according to Claim 1, **characterized in that** the two sections (13, 13') and the two regions (27, 27'), viewed in the direction of the longitudinal portion (5), enclose in each case an angle (α, β) of less than 180° between them.

3. Frame according to Claim 1 or 2, **characterized in that** at least one of the sections (13, 13') and the region (27, 27') in engagement therewith have, in a direction transverse to the longitudinal direction of the groove (4), the shape of a cylindrical segment (30) or the shape of a hollow cylindrical segment (34).

4. Frame according to one of Claims 1 to 3, **characterized in that** the screw (44) comprises, at its outer end remote from the base, an element which is in contact by its edge (52) with the legs (2, 3) or with the walls (42) of the part to be supported in contact with the legs (2, 3).

## Revendications

1. Bâti destiné à recevoir une partie à supporter, comprenant une paire de cornières (1) s'étendant parallèlement entre elles, dont chacune possède deux branches (2, 3) qui se rejoignent le long d'une arête en formant un angle,
une rainure (4) s'étendant parallèlement à l'arête, et qui comprend une partie longitudinale (5) qui passe par l'arête et est inclinée par rapport aux deux branches (2, 3) et une partie transversale (6) qui s'étend des deux cotés de la partie longitudinale (5), au fond de la partie longitudinale (5), par des premier et deuxième segments (13, 13') et des vis (44) engagées dans chacune des parties longitudinales (5) de la rainure (4) et des coulisscaux (20) coopérant avec ces vis et disposés dans les parties transversales (6), pour fixer la partic à supporter au bâti,
dans laquai les coulisseaux (20) sont appuyés respectivement par une première région (27) et par une deuxième région (27') contre les deux segments (13, 13'),
**caractérisé en ce que**
les deux segments (13, 13') de la partie transversale (6) et les deux régions (27, 27') du coulisseau (20) qui y sont appuyés sont inclinés l'un par rapport à l'autre de manière qu'il s'établisse une liaison par sûreté de forme entre le coulisseau (20) et la partic transversale (6).

2. Bâti selon la revendication 1,
**caractérisé en ce que**
les deux segments (13,13') et les deux régions (27, 27') forment entre eux ou entre elles, un angle (a, β) de moins de 180 °, vu en direction de la partie longitudinale (5).

3. Bâti selon la revendication 1 ou 2,
**caractérisé en ce que**
au moins un des segments (13, 13') et la région (27, 27) en prise avec ce segment présentent, dans une direction transversale à la direction longitudinale de la rainure (4), la forme d'un segment de cylindre (30) respectivement la forme d'un segment de cylindre creux (34).

4. Bâti selon une des revendications 1 à 3
**caractérisé en ce que**
la vis (44) présente, à son extrémité extérieure qui est la plus éloignée du fond, un élément qui est appuyé par son bord (52) contre les branches (2, 3) ou contre les parois (42) de la partie à supporter qui sont appuyées contre les branches (2, 3).
